# EUROPÄISCHE PATENTSCHRIFT

(11) **EP 2 832 256 B1**
(45) Veröffentlichungstag und Bekanntmachung des Hinweises auf die Patenterteilung: **29.05.2019**
(21) Anmeldenummer: 14178775.4
(22) Anmeldetag: 28.07.2014
(51) Int. Cl.: A45D 40/26

(54) **Vereinfachte Verschlusskappe mit Gewinde oder Bajonettverschluss und damit ausgestatteter einstückiger Applikator**
Simplified closure cap with thread or a bayonet closure and one-piece applicator equipped with the same
Clapet de fermeture simplifié doté d'un filetage ou d'une fermeture à baïonnette et applicateur en une pièce ainsi équipé

(30) Priorität: 02.08.2013 DE 202013006927 U
(43) Veröffentlichungstag der Anmeldung: 04.02.2015
(73) Patentinhaber: GEKA GmbH, 91572 Bechhofen (DE)
(72) Erfinder: Fischer, Werner, 91596 Burk (DE); Weigel, Friedrich, 91749 Wittelshofen (DE)
(74) Vertreter: Misselhorn, Hein-Martin

(56) Entgegenhaltungen:
- WO-A1-2006/132459
- US-A1- 2011 088 712

## Beschreibung

Die Erfindung betrifft eine Verschlusskappe nach dem Oberbegriff des Anspruchs 1, sowie einen damit ausgerüsteten Kosmetikapplikator.

Derartige Verschlusskappen für Kosmetikapplikatoren, die aus einem rohrartigen Kappenkörper bestehen, dessen Inneres durch einen Teller in zwei Bereiche unterteilt wird, an dem ein Stiel oder Schaft befestigt ist, der seinerseits den eigentlichen Applikator hält, finden in der Kosmetikindustrie auf breiter Front Verwendung.

Die US 2011/0088712 A1 und die WO 2006/132459 A1 offenbaren eine Verschlusskappe, die einen rohrförmigen Kappenkörper und einen Schaft als zwei separate Bauteile aufweist.

Der Teller hat im Regelfall zugleich die Aufgabe eine Dichtfläche zu bilden, die bei völlig geschlossener Verschlusskappe gegen den Flaschenhals, bzw. gegen den darüber hinausragenden Rand des Abstreifers gepresst wird, um den Kosmetikvorratsbehälter zuverlässig abzudichten.

Um möglichst bequem die hierfür erforderliche Dichtpressung aufzubringen, wird der Kappenkörper in der Regel an seiner inneren Umfangsfläche mit einem Gewindeprofil versehen, das radial relativ weit nach innen in den vom Kappenkörper umfangenen Freiraum hineinragt. Das Gewindeprofil bildet einen Haltevorsprung: Mit Hilfe dieses Gewindeprofils kann die Verschlusskappe auf einen mit einer komplementären Gewinderille versehenen Vorratsbehälter aufgeschraubt werden, bis der Teller mit der für eine sichere Abdichtung erforderlichen Pressung gegen die Stirnseite des Behälterhalses oder den diese Stirnseite übergreifenden Abstreifer anliegt.

Indes ist seit langem bekannt, dass das Gewinde einer wirklich rationellen Herstellung der Verschlusskappe im Wege steht. Das Problem ist, dass diese Verschlusskappen im Regelfall durch Spritzgießen hergestellt werden. Zu diesem Zweck bedient man sich einer Spritzgussform, die aus zwei Teilen besteht, welche zwischen sich die Formkavität ausbilden, die die Verschlusskappe abbildet. Zum Ausformen der fertig gespritzten Verschlusskappe zieht man die beiden Formhälften in Richtung parallel zur Längsachse der Verschlusskappe auseinander. Indes kommt die Verschlusskappe auch durch das vollständige Auseinanderziehen der beiden Formhälften noch nicht völlig frei. Stattdessen bleibt sie zunächst an der Formhälfte festgelegt, die den Kern bereitstellt, der das Innengewinde am Innenumfang des Kappenkörpers ausgebildet hat. Um die Verschlusskappe zu entnehmen, muss sie nun in einem nächsten Arbeitsschritt von diesem Kern abgeschraubt werden. Da sich dieses Problem schon seit langem stellt, sind längst entsprechende Automaten entwickelt worden, die dieses Herunterschrauben vollautomatisch beherrschen. Dennoch verlängert die Notwendigkeit eines solchen Herunterschraubens die Zykluszeit und erzwingt einen zusätzlichen apparativen Aufwand.

Ein ähnliches Problem stellt sich bei der Herstellung einer Verschlusskappe, die zwar kein Gewindeprofil aufweist, aber einen Bajonettverschluss. Ein solcher arbeitet ebenfalls mit einem Haltevorsprung, der radial relativ weit nach innen in den vom Kappenkörper umfangenen Freiraum hineinragt.

Im Low-Budget-Bereich werden daher immer wieder Verschlusskappen verwendet, die statt eines Innengewindes einen elastischen Rastwulst einsetzen, der zwar auch nach innen ragt, aber nur so geringfügig, dass die Verschlusskappe mit Hilfe der Linearbewegung eines entsprechend starken Auswerfers von dem den Rastmechanismus ausbildenden Kern heruntergeschoben werden kann, weil sie sich soweit elastisch aufdehnen kann, dass die Rastwulst aus der Vertiefung der Form, die sich abgebildet hat, herausgezogen werden kann. Solche Rastverschlüsse halten auf lange Sicht oft nicht richtig dicht, da es schwierig ist, mit Hilfe eines solchen Rastverschlusses dauerhaft relativ hohe Kräfte aufzubringen, die in Richtung der Längsachse L wirken und die Dichtflächen hinreichend stark gegeneinander vorspannen.

Angesicht dessen ist es die Aufgabe der Erfindung, eine Verschlusskappe zu schaffen, die sich rationell herstellen lässt, obwohl sie mit einem Haltevorsprung versehen ist, der weiter nach innen in den vom Kappenkörper umfangenen Freiraum hineinragt als eine bloße Rastwulst.

Diese Aufgabe wird mit den Merkmalen des Anspruchs 1 gelöst.

Erfindungsgemäß ist eine aus Kunststoff spritzgegossene Verschlusskappe mit einem rohrförmigen Kappenkörper vorgesehen, der eine Längsachse besitzt, die in vielen Fällen (aber nicht immer) zugleich die Symmetrieachse der Verschlusskappe sein wird.

Der Kappenkörper geht einstückig in einen sich zumindest überwiegend radial erstreckenden Teller über.

Dabei besitzt der rohrförmige Kappenkörper an seinem Innenumfang mindestens einen Haltevorsprung, der, bezogen auf die Längsachse des rohrförmigen Kappenkörpers, im Wesentlichen radial nach innen in den vom Kappenkörper umfangsseitig umgrenzten Freiraum hineinragt und zwar mehr als nur geringfügig - der Haltevorsprung ist im Regelfall Teil eines formschlüssigen Haltemechanismus, über den eine mehr als nur unwesentliche Haltekraft in Richtung der Längsachse der Kappe bzw. des ihr zugeordneten Behälters aufgebracht werden kann. Bei diesem Haltemechanismus handelt es sich meist um ein Gewinde oder einen Bajonettverschluss, ansonsten um einen sonstigen Haltemechanismus, der so fest formschlüssig verriegelt, dass die Verschlusskappe durch reine Zugkräfte in Richtung der Längsachse nicht wieder entriegelt werden kann.

Erfindungsgemäß weist der Teller ein dem mindestens einen Haltevorsprung zugeordnetes Fenster auf, das in Richtung der Längsachse der Verschlusskappe mit dem ihm zugeordneten Haltevorsprung fluchtet. Über dieses Fenster wird der in Richtung der Längsachse gesehen zwischen dem Haltevorsprung und dem Teller liegende Raum von der dem Haltevorsprung abgewandten Seite des Tellers her zugänglich. Das hat beim Spritzgießen der Verschlusskappe einen ganz erheblichen Vorteil, weil die hierfür verwendete Spritzgussform so gestaltet werden kann, dass das Ausformen der fertig gespritzten Kappe entscheidend vereinfacht wird.

Die Spritzgussform kann dann nämlich so gestaltet werden, dass ihre mindestens zwei Teile zum Ausformen in Richtung der Längsachse L auseinandergefahren werden können und hierdurch gleich auch die Verschlusskappe frei kommt. Dies wird möglich, weil der Bereich in der Verschlusskappe, der in Richtung entlang der Längsachse gesehen zwischen dem Haltevorsprung und dem Teller liegt, und der aus Sicht eines Formenbauers eigentlich einen sog. Hinterschnitt darstellt, nicht von dem Formteil ausgebildet werden muss, das dem Haltevorsprung zugewandt ist, sondern von dem Formteil ausgebildet werden kann, das dem Haltevorsprung abgewandt ist und das zu diesem Zweck einen auskragenden Fortsatz besitzt, der durch das Fenster hindurch in den Hinterschnitt zwischen dem Haltevorsprung und dem Teller ragt.

Etwas allgemeiner gefasst kann man sagen, dass die Erfindung darin besteht, dass die Verschlusskappe mit einem rohrförmigen Kappenkörper mit einer Längsachse versehen ist, der einstückig in einen sich zumindest überwiegend radial erstreckenden Teller übergeht, wobei der rohrförmige Kappenkörper an seinem Innenumfang mindestens einen Haltevorsprung besitzt, der radial nach innen in den vom Kappenkörper umfangsseitig umgrenzten Innenraum (8) hineinragt und dadurch von der dem Haltevorsprung zugewandten Stirnöffnung des rohrförmigen Kappenkörpers her gesehen einen Hinterschnitt bildet, dadurch gekennzeichnet, dass der Teller ein dem mindestens einen Haltevorsprung zugeordnetes Fenster aufweist, durch das von der dem Haltevorsprung abgewandten Stirnöffnung des rohrförmigen Kappenkörpers her Zugang zu dem Hinterschnitt besteht, so dass bei der Fertigung von der der dem Haltevorsprung abgewandten Stirnöffnung her ein Formteil in den Bereich des Hinterschnitts geschoben werden kann um diesen so auszufüllen, dass sich für den anderen Formteil gerade kein Hinterschnitt ergibt.

Vorzugsweise ist das Fenster so gestaltet, dass die Querschnittsfläche des Fensters größer ist als die Projektionsfläche des ihm zugeordneten Haltevorsprungs in Richtung der Längsachse. Das ermöglicht es, dass der durch das Fenster hindurchragende Fortsatz von seinem freien Ende hin zu seiner Wurzel dicker wird, weil er z. B. seitlich kegelig bzw. pyramidenförmig angeschrägt ist, was etwa seine Dichtwirkung verbessert.

Vorzugweise ist der Teller so in dem rohrförmigen Kappenkörper positioniert, dass er diesen in zwei Abschnitte unterteilt, von denen jeder die Gestalt eines stirnseitig offenen Rohrs besitzt. Das verbessert gerade bei Kosmetikapplikatoren die Handhabung entscheidend, weil der über den Teller hinausstehende, dem Applikator abgewandte Teil des rohrförmigen Kappenkörpers ein Gegengewicht zu dem Applikator bildet, der über einen Schaft oder Stiel an dem Teller befestigt ist, so dass der Schwerpunkt des Gesamtsystems mehr in Richtung der Kappenmitte rückt ("Mitte" in Bezug auf die Längsachse gesehen).

Vorzugsweise geht der Teller in einen Schaft über, der einen Applikator trägt oder der eine Kupplung zum Ankuppeln eines Schafts besitzt, der einen Applikator trägt.

Die Erfindung betrifft darüber hinaus einen besonders rationell herzustellenden Applikator mit einem Griff, einem Stiel und einem Borstenbesatz, sowie ein Verfahren zur Herstellung eines solchen Applikators.
Im Stand der Technik wird bisher konsequent so verfahren, dass zum Zwecke der Herstellung von Kosmetikapplikatoren separat ein Griffstück, ein Stiel und ein Borstenträger mit hiervon radial abstehen Borsten gefertigt werden, die in einem anschließenden Schritt montiert werden.

Diese Vorgehensweise ist aufwendig. Zugleich ist diese Vorgehensweise auch hygienisch nicht unproblematisch, denn insbesondere in dem Bereich, in dem der Kupplungsabschnitt des Borstenträgers in dem Stiel festgesetzt ist, verbleibt ein enger Spalt, der sich in der Praxis nicht vollständig abdichten lässt. In diesem Spalt können sich Reste des Kosmetikums sammeln und unter ungünstigen Umständen dem Pilz- oder Bakterienbefall Vorschub leisten.

Es ist die weitere Aufgabe der Erfindung, hier eine Verbesserung zu schaffen.

Diese Aufgabe wird durch einen Kosmetikapplikator gelöst, wie ihn der nebengeordnete Anspruch 5 beschreibt.

Ein solcher Kosmetikapplikator, der insbesondere als Mascaraapplikator ausgestaltet ist, ist mit einer auf ihrer Außenseite als Grifffläche ausgestalteten Verschlusskappe versehen. Die Verschlusskappe dient zum dichten Verschließen eines Kosmetikvorratsbehälters und ist erfindungsgemäß ausgestaltet, indem ihr Teller mindestens ein Fenster besitzt, das mit dem mindestens einen Haltevorsprung in Richtung der Längsachse gesehen fluchtet. Die Verschlusskappe geht einstückig in einen von ihr abstehenden Schaft über. Der Schaft bildet einen Stielabschnitt und integral damit einen borstentragenden Abschnitt aus, d. h. der Stielabschnitt und der borstentragende Abschnitt gehen nahtlos ineinander über und sind als einstückiges Bauteil ausgeführt. Dabei stehen von dem borstentragenden Abschnitt Borsten ab, die als integraler Bestandteil des borstentragenden Abschnitts ausgebildet sind, indem sie unlösbar formschlüssig und durch Verschweißen mit dem borstentragenden Abschnitt verbunden sind. Diese Verbindung wird durch die besondere Ausgestaltung des borstentragenden Abschnitts erreicht. Der borstentragende Abschnitt ist nämlich als solcher innen hohl ausgebildet und trägt gespritzte Borsten, die durch die Wand des borstentragenden Abschnitts hindurch integral mit einem den borstentragenden Abschnitt innen auskleidenden Kunststoffkern verbunden sind. Die Verschlusskappe und der Schaft (aus Stielabschnitt und Borstenträger) bestehen dabei vorzugsweise aus einem anderen Kunststoffmaterial als der Kunststoffkern und die Borsten. Idealerweise sind diese beiden Kunststoffmaterialien so gewählt, dass sie im Zuge des Spritzens der Borsten miteinander verschweißen.

Erfindungsgemäß bilden die Borsten, der Stiel und die Kappe somit ein einstückiges Bauteil. Durch die erfindungsgemäße Ausgestaltung der Kappe wird wesentlich zur effizienten Herstellung des erfindungsgemäßen Applikators beigetragen, da das Ausformen des einstückig hergestellten Applikators wesentlich vereinfacht wird.

Der bisher erforderliche Arbeitsschritt des Einsteckens eines Kupplungsstücks eines mit Borsten besetzten Borstenträgers in einen hohlen Stiel und die anschließende dauerhafte Fixierung der beiden besagten Einzelteile aneinander entfällt. Das verbilligt den erfindungsgemäßen Applikator erheblich, denn er lässt sich durch zwei aufeinanderfolgende Spritzgussvorgänge herstellen, die vollautomatisch nacheinander ablaufen können.

Auch unter hygienischen Gesichtspunkten ist der erfindungsgemäße Applikator vorteilhaft, denn es sind an ihm nirgendwo montagebedingte Fugen anzutreffen, in die Kosmetikmasse eindringen könnte, um dort dauerhaft zu verbleiben und dann im Laufe der Zeit u.U. einen Herd für Verkeimungen zu bilden.

Überall dort, wo bisher von zwei unterschiedlichen Kunststoffen die Rede war, ist es vorzugsweise so, dass die erste Kunststoffmasse, die die Borsten bildet, aus einem Kunststoff besteht, der in erkaltetem Zustand flexibler ist und/oder ein besseres "Bend-Recovery-Vermögen" besitzt als der Kunststoff, aus dem die zweite Kunststoffmasse besteht, welche vorzugsweise die Kappe und/oder den Schaft bildet. Ein besonders gut zur Bereitstellung der ersten Kunststoffmasse geeigneter Kunststoff ist der unter dem Markenzeichen "Grilflex"® im Handel erhältliche Kunststofftyp. Besonders gut als zweite Kunststoffmasse ist Polypropylen (PP) geeignet.

Auch im Bereich des Borstenbesatzes tun sich keine bedenklichen Spalte auf.

Das gilt auch hier, wo die Borsten integral mit einem den borstentragenden Abschnitt innen auskleidenden Kunststoffkern verbunden sind und die Wand des borstentragenden Abschnitts lokal durchgreifen. Es besteht überall eine ausgesprochen innige Verbindung zwischen dem zweiten Kunststoffmaterial, welches die Borsten und das den borstentragenden Abschnitt innen ausfüllende Kunststoffmaterial ausbildet, und dem rohrförmigen, borstentragenden Abschnitt. Es verbleiben nirgendwo Spalte, in denen sich Bakterien oder Pilze ansiedeln könnten.

Vorzugsweise ist der Kosmetikapplikator so ausgestaltet, dass der Hohlraum des borstentragenden Abschnitts auf der der Kappe abgewandten Stirnseite des borstentragenden Abschnitts stirnseitig nach außen offen ist. Auf diese Art und Weise lässt sich die Kunststoffmasse, die die Wand des borstentragenden Abschnitts lokal durchbrechen und die Borsten ausformen soll, besonders gut blasenfrei einspritzen.

Idealerweise ist der borstentragende Abschnitt so gestaltet, dass er eine zumindest im Wesentlichen konstante Wandstärke besitzt, die idealerweise ≤ 1 mm und noch besser ≤ 0,75 mm ist.

Im Rahmen einer bevorzugten Ausführungsform ist vorgesehen, dass der Stielabschnitt zumindest teilweise hohl ist und in seinem Inneren einen Trennabschnitt aufweist, der seinen Hohlraum druckdicht vom Hohlraum des borstentragenden Abschnitts abtrennt, derart, dass auch unter dem Einfluss eines mehrere hundert Bar betragenden Einspritzdrucks kein Durchbruch erfolgt.

Idealerweise ist vorgesehen, dass der Stielabschnitt an seinem dem Griff abgewandten Ende massiv ist und so einen Trennabschnitt bildet, der ca. 1/5 bis 1/2 der Gesamtlänge des Stielabschnitts ausmacht und für eine zuverlässige Abdichtung sorgt. Auf diese Art dichtet der Stielabschnitt auch dann zuverlässig ab, wenn die Zykluszeiten relativ kurz gehalten werden und der gemeinsam mit der Kappe in einem ersten Schritt gespritzte Stielabschnitt zu dem Zeitpunkt, in dem in einem zweiten Schritt die Borsten angespritzt werden, noch nicht vollständig erkaltet ist.

Eine besonders zuverlässige und stabile Konstruktion ergibt sich, wenn sich die Wandstärke des borstentragenden Abschnitts unmittelbar vor dem Übergang des borstentragenden Abschnitts in den Stielabschnitt vergrößert. Vorzugsweise wird dabei vorgesehen, dass sich die Wandstärke des borstentragenden Abschnitts nach innen hin vergrößert.

Im Rahmen einer besonders günstigen Ausführungsform ist alternativ vorgesehen, dass der Schaft durchgängig innen hohl ist und im Zuge der Herstellung einen Kanal bildet, über den die in das Innere des Borstenträgerabschnitts zum Zwecke der Herstellung der Borsten eingespritzte Kunststoffmasse bis in den Bereich der Kappe, vorzugsweise bis in den Bereich des Außenumfangs der Kappe, fließen kann. Auf diese Art und Weise lässt sich besonders effizient, nämlich in einem Arbeitsgang mit dem Anspritzen der Borsten, eine besondere Ausgestaltung der Kappe erreichen, vorzugsweise im Bereich von deren Grifffläche. Typischerweise wird die Grifffläche der Kappe hierdurch mit einem oder mehreren Oberflächenbereichen versehen, die aus dem (verglichen mit dem gemeinsamen Kunststoffmaterial der Kappe und des Stielabschnitts) weicheren Material der Borsten bestehen und daher die Haptik der Grifffläche verbessen - beispielsweise indem die Grifffläche griffiger wird und nicht so leicht unbeabsichtigt aus der Hand rutscht, etwa weil der Applikator mit nach dem Duschen noch nassen/klammen Fingern gehandhabt wird.

Als besonders günstig hat es sich erwiesen, wenn der Außendurchmesser AS des Stielabschnitts im Wesentlichen oder durchgängig größer ist als der Außendurchmesser AB des borstentragenden Abschnitts. Dabei ist das Verhältnis AB/AS vorzugsweise ≤ 0,8 und idealerweise ≤ 0,7. Auf diese Art und Weise wird zuverlässig verhindert, dass der Borstenbesatz beim Durchgang durch den Abstreifer überlastet und daher früher oder später beschädigt wird.

Eine alternative Lösung für die oben genannte Aufgabe sieht wie folgt aus:
Ein Kosmetikapplikator, insbesondere in Gestalt eines Mascaraapplikators, besitzt eine eine Grifffläche ausbildende Verschlusskappe zum dichten Verschließen eines Kosmetikvorratsbehälters. Die Verschlusskappe ist so ausgestaltet, wie eingangs erläutert. Die Verschlusskappe geht in einen von ihr abstehenden Schaft über, der in einem Borstenträger endet, welcher nach außen von ihm abstehende Borsten aufweist. Im Unterschied zu der zuerst genannten Lösung wird der borstentragende Abschnitt bei dieser Lösung als ein stabilisierender Kern ausgeführt. Er wird anschließend in einem zweiten Spritzgussschritt mit einer zweiten Kunststoffmasse umspritzt, so dass eine Hülse entsteht, die den borstentragenden Abschnitt umhüllt, mit diesem vollflächig verschweißt und gleichzeitig die von ihrer Außenoberfläche abstehenden Borsten bildet. Erfindungsgemäß bestehen die Kappe und der Schaft, der den Stielabschnitt und den borstentragenden Abschnitt umfasst, einstückig und einstofflich aus einem ersten Kunststoffmaterial, während die Hülse und ihre als integraler Bestandteil von ihr abstehenden Borsten einstückig und einstofflich aus einem zweiten Kunststoffmaterial bestehen. Der der Applikator besteht also insgesamt nur aus einem einzigen Stück.

Überall dort, wo bisher von zwei unterschiedlichen Kunststoffen die Rede war, ist es vorzugsweise so, dass die erste Kunststoffmasse, die die Borsten bildet, aus einem Kunststoff besteht, der in erkaltetem Zustand flexibler ist und/oder ein besseres "Bend-Recovery-Vermögen" besitzt, als der Kunststoff aus dem die zweite Kunststoffmasse besteht, welche vorzugsweise die Kappe und/oder den Schaft bildet. Ein besonders gut zur Bereitstellung der ersten Kunststoffmasse geeigneter Kunststoff ist der unter dem Markenzeichen "Grilflex"® im Handel erhältliche Kunststofftyp. Besonders gut als zweite Kunststoffmasse ist Polypropylen (PP) geeignet.

Auch dieser Applikator ist sehr effizient zu fertigen, denn er besteht, einschließlich der Borsten, aus einem einzigen Stück.

Auch unter hygienischen Gesichtspunkten weist ein solcher Applikator deutlich verbesserte Eigenschaften auf. Es gibt keinen Spalt zwischen dem Stiel und dem Kupplungsstück irgendeines Trägers, der mit Borsten bestückt ist. Auch im Bereich des Borstenbesatzes tun sich keine bedenklichen Spalte auf, denn die die Borsten ausbildende Hülse und ihr stabilisierender Kern sind ja vollflächig miteinander verschweißt.

Im Rahmen eines bevorzugten Ausführungsbeispiels ist auch bei dieser zweiten Gestattungsalternative, genau wie bei der ersten, vorgesehen, dass der Stielabschnitt an seinem dem Griff abgewandten Ende massiv ist und so einen Trennabschnitt bildet, der ca. 1/5 bis 1/2 der Gesamtlänge des Stielabschnitts ausmacht. Gegen diesen massiven Stielabschnitt kann die Form, die in einem zweiten Spritzgussschritt um den stabilisierenden Kern herumgelegt wird um diesen mit der zweiten Kunststoffmasse zu umspritzen, die die Hülse bildet, von der die Borsten abstehen, mit der Pressung angelegt werden, die erforderlich ist um für eine zuverlässige Abdichtung zu sorgen.

Eine weitere alternative Lösung für die oben genannte Aufgabe sieht wie folgt aus:
Der Kosmetikapplikator, der insbesondere in Gestalt eines Mascaraapplikators besitzt, umfasst eine eine Grifffläche ausbildende Verschlusskappe, die so ausgebildet ist, wie eingangs beschrieben. Die Verschlusskappe geht einstückig in einen von ihr abstehenden Schaft über, der seinerseits einstückig einen Stielabschnitt und einen borstentragenden Abschnitt ausbildet. Dabei geht der borstentragende Abschnitt einstückig in nach außen von ihm abstehende Borsten über und der gesamte Kosmetikapplikator ist in einem einzigen Arbeitsschritt spritzgegossen worden. Auf diese Art und Weise lassen sich nicht zuletzt Borsten erzeugen, die ohne irgendeinen Spalt in den Borstenträger übergehen, also unter dem Gesichtspunkt der Vermeidung von Verkeimungen optimal sind.

Unter "Spritzgießen in einem Arbeitsschritt" im Sinne dieser Lösungsalternative wird jede Herstellung verstanden, die innerhalb ein und derselben Spritzgussform erfolgen kann, ohne dass zunächst ein Rohling gespritzt wird, der dann ganz oder teilweise ausgeformt wird um das Spritzgussverfahren in einer anderen Formanordnung fortzusetzen.

Die Forderung, dass der Kosmetikapplikator in einem Arbeitsschritt spritzgegossen sein soll, liest sich zunächst wie ein Verfahrensmerkmal, das für einen Erzeugnisanspruch eigentlich irrelevant ist. Indes stellt dieses vermeintliche Verfahrensmerkmal im vorliegenden Fall eine mittelbare Beschaffenheitsangabe dar, die für die Borsten eine bestimmte Beschaffenheit vorschreibt: Gerade im Bereich der Borsten ist es elementar wichtig, dass sich die Kunststoffketten im Zuge des Einschießens in die borstenformenden Kavitäten entknäulen und in Richtung parallel zur Längsachse der jeweiligen Borste ausrichten. Nur dann zeigen die Borsten ein ähnlich gutes Bend-Recovery-Vermögen, wie die altbekannten Borsten, die aus extrudierten und ggf. nachträglich gereckten Filamenten geschnitten und konventionell zwischen verdrillten Drähten gehalten werden, um so einen Borstenbesatz zu bilden. Durch das Spritzgießen findet eine solche Ausrichtung der Polymerketten gerade im Bereich der Borsten statt, weshalb sich spritzgegossene Borsten körperlich und in ihren Anwendungseigenschaften klar von Borsten unterscheiden, die z.B. mit der Methode des "rapid prototyping" hergestellt wurden.

Tritt man dem Gedanken näher, einen kompletten Applikator in einem Schritt oder gar mit einem Schuss zu spritzen, dann erwartet man zunächst ganz erhebliche Probleme, da relativ grobe (Kappe, Teller Stiel) und extrem feine Strukturen gleichzeitig zur Entstehung gebracht werden müssen. Überraschenderweise hat sich herausgestellt, dass man mit dem von Haus aus heiklen einstückigen Spritzgießen von Kappe, Stiel und Borsten unerwartet gute Resultate erreicht, wenn man einen gegenüber dem beim Spritzen feiner Borsten üblicherweise verwendeten Einspritzdruck deutlich erhöhten Einspritzdruck verwendet, etwa mindestens 900 bar oder besser noch mindestens 1200 bar. Damit kann anscheinend der Umstand kompensiert werden, dass die in die beim einstückigen Spritzen eines gesamten Applikators vergleichsweise großvolumige Formkavität eingespritzte Kunststoffmasse längere Wege in derselben zurücklegen muss, bevor sie in die borstenbildenden Formkavitäten eintreten kann und dann schon zu stark abgekühlt ist, um dort noch Borsten mit wirklich guten mechanischen Eigenschaften auszubilden.

Festzuhalten ist, dass es besonders günstig ist, wenn der Außendurchmesser des Stielabschnitts im Wesentlichen oder durchgängig größer ist als der Außendurchmesser des borstentragenden Abschnitts, wobei das Verhältnis vorzugsweise ≤ 0,8 und idealerweise ≤ 0,7 ist.

Zweckmäßigerweise verringert sich der Außendurchmesser des Stielabschnitts am Übergang zum borstentragenden Abschnitt gegenüber dem ansonsten anzutreffenden Außendurchmesser des Stielabschnitts.

Für jede der drei vorgenannten Alternativlösungen ist es zweckmäßig, an der Verschlusskappe einen oder mehrere Haltevorsprünge vorzusehen, der bzw. die so gestaltet sind, dass sie in Zusammenwirken mit einem oder mehreren behälterseitigen Haltevorsprüngen einen Applikatorschnellverschluss bilden, der als Bajonettverschluss oder vorzugsweise als ein mehrgängiges Kurzgewinde ausgestaltet ist und der so ausgelegt ist, dass die Halteelemente mit einer Drehbewegung ≤ einer 3/8 Umdrehung und besser noch mit einer Drehbewegung ≤ einer 1/4 Umdrehung von einer vollständig geschlossenen Position in eine in Richtung der Applikatorlängsachse nicht mehr aneinander festgelegte Position überführt werden können.

Bevorzugtermaßen wird das Kurzgewinde als Steilgewinde mit einem Steigungswinkel µ von vorzugsweise mehr als 5° ausgebildet. Mit Hilfe eines solchen Kurzgewindes lässt sich trotz der Tatsache, dass das Gewinde nur ein kleines Stück weit in Schließrichtung gedreht wird, bis es seine vollständige Schließposition erreicht hat, eine zuverlässig hinreichende Dichtpressung zwischen dem Applikator und dem ihm zugeordneten Kosmetikvorratsbehälter erzeugen (in Richtung parallel zu der Längsachse des Applikators).

Es hat sich bei allen drei Ausführungsformen als zweckmäßig erwiesen, wenn der Teller eine Öffnung aufweist, die den Hohlraum des Stielabschnitts mit dem sich daran anschließenden, in Umfangsrichtung von der Kappe umgrenzten Hohlraum verbindet. Dies deshalb, weil sich ein durchgängig massiver Stiel wegen des hohen Materialverbrauchs und der langen Abkühlzeiten als unzweckmäßig erwiesen hat.

Weitere Ausgestaltungsmöglichkeiten, Wirkungsweisen und Vorteile ergeben sich an Hand der nachfolgenden Beschreibung der Ausführungsbeispiele auf der Grundlage der Figuren.
Die Figur 1 zeigt einen Vorratsbehälter mit erfindungsgemäßen Haltevorsprüngen gemäß eines ersten Ausführungsbeispiels.
Die Figur 2 zeigt den zur Figur 1 zugehörigen Kosmetikapplikator mit einer Verschlusskappe, die entsprechende Haltevorsprünge aufweist.
Figur 3 zeigt, wie die Haltevorsprünge des Vorratsbehälters und der Verschlusskappe formschlüssig zusammenarbeiten.
Die Figur 5 zeigt das Herstellen einer Verschlusskappe in einer herkömmlichen Spritzgussform, wie sie im Stand der Technik bekannt ist.
Die Figur 6 zeigt das Herstellen einer Verschlusskappe in einer Spritzgussform gemäß der Erfindung.
Die Figur 7 zeigt eine Detailansicht, die erkennen lässt, wie die Haltevorsprünge zusammenarbeiten.
Die Figur 8 zeigt eine Seitenansicht entlang des in Figur 7 markierten Schnitts C-C.
Die Figur 9 zeigt eine Detailansicht, die vom Prinzip her der Ansicht der Figur 7 entspricht, wobei aber die Schnittebene um 90° um die Längsachse L gedreht ist.
Die Figur 10 zeigt eine Draufsicht von oben.
Figur 11 zeigt eine perspektivische Schnittansicht der Verschlusskappe, die bereits von den Figuren 7 und 9 gezeigt worden ist.
Die Figur 12 zeigt wie Schnittfläche der Figur 11 in Seitenansicht.
Die Figur 12A zeigt einen Schnitt entlang der Längsachse L durch ein zweites Ausführungsbeispiel der Erfindung.
Die Figur 12B zeigt für das zweite Ausführungsbeispiel der Erfindung, wie Verschlusskappe und der Behälterhals mit den entsprechenden Haltevorsprüngen zusammenarbeiten.
Die Figur 13 zeigt ein erstes Ausführungsbeispiel eines einstückigen Applikators, der mithilfe der erfindungsgemäßen Verschlusskappe hergestellt worden ist, noch vor dem Anspritzen des Borstenbesatzes.
Figur 14 zeigt das von der Figur 13 gezeigte erste Ausführungsbeispiel in vollendetem Zustand.
Die Figur 15 illustriert, was im Sinne der Erfindung unter einer Borste zu verstehen ist.
Die Figur 16 zeigt eine vergrößerte Detailansicht des von Figur 14 gezeigten Applikators im Bereich des borstentragenden Abschnitts 22.
Die Figur 17 zeigt, wie bei dem von den Figuren 13 und 14 beschriebenen Ausführungsbeispiel die Hauptkomponente hergestellt wird.
Die Figur 18 zeigt für die von Figur 17 dargestellte Hauptkomponente, wie diese teilweise ausgeformt wird, um im nächsten Schritt den Borstenbesatz anzuspritzen.
Die Figur 19 zeigt ebenfalls die von Figur 17 dargestellte Hauptkomponente, aber nachdem sie in eine Form eingelegt worden ist, die im nächsten Schritt das Anspritzen des Borstenbesatzes gestattet.
Die Figur 20 zeigt ein zweites Ausführungsbeispiel eines einstückigen Applikators, der nutzbringend mithilfe der erfindungsgemäßen Verschlusskappe hergestellt werden kann.
Die Figur 21 zeigt eine Hauptkomponente eines dritten Ausführungsbeispiels eines einstückigen Applikators, der nutzbringend mithilfe der erfindungsgemäßen Verschlusskappe hergestellt werden kann.
Die Figur 22 zeigt das dritte Ausführungsbeispiel des besagten einstückigen Applikators im fertigen Zustand.
Die Figur 23 zeigt die Formanordnung, in der die Hauptkomponente des von Figur 21 gezeigten dritten Ausführungsbeispiels gespritzt wird.
Die Figur 24 zeigt, wie die mithilfe des Ensembles von Figur 23 gespritzte Hauptkomponente teilweise ausgeformt wird, um eine Form anlegen zu können, die das Anspritzen des Borstenbesatzes gestattet.
Die Figur 25 zeigt die von Figur 23 beschriebene Hauptkomponente in dem Augenblick, in dem der Teil der Form angelegt worden ist, der das Anspritzen des Borstenbesatzes gestattet.
Die Figur 26 zeigt ein viertes Ausführungsbeispiel eines einstückig und einstofflich hergestellten Applikators, unter Verwendung der erfindungsgemäßen Verschlusskappe.

Die Fig. 1 bis 10 zeigen ein erstes Ausführungsbeispiel der Erfindung in Gestalt einer Kosmetik- bzw. Mascaraeinheit, deren Verschlusskappe 2 mit dem Vorratsbehälter 7 mittels eines sog. Click and Close-Verschlusses verbunden ist.

Zu einem solchen Click-and-Close-Verschluss gehören ausweislich der Fig. 1 mehrere behälterseitige Haltevorsprünge 5. Die Haltevorsprünge 5 stehen in radial auswärtiger Richtung vom Behälterhals ab und weisen in Umfangsrichtung nur eine örtliche Erstreckung auf, deren Bogenmaß B vorzugweise weniger als 1/10 und idealerweise weniger als 1/15 eines Vollkreises beträgt. Bei diesem Ausführungsbeispiel besitzen die behälterseitigen Haltevorsprünge 5 keine Gewindesteigung. Sie sind aber vorzugsweise zumindest auf derjenigen Seite, auf der sie mit den entsprechenden Haltevorsprüngen der Verschlusskappe in Interaktion treten, ballig oder konvex. So wird das Ein- und Ausrasten erleichtert.

Die Verschlusskappe 2, die auf ihrer Außenseite im Regelfall eine Grifffläche ausbildet, besteht ausweislich der Fig. 2 zu einem wesentlichen Teil aus einem rohrförmigen Kappenkörper 3, der einen Innenraum 8 umfängt, d. h. umfangsseitig umgrenzt, während stirnseitig jeweils ein freier Querschnitt besteht. Wie man recht gut an Hand der Fig. 2 sieht, besitzt der rohrförmige Kappenkörper 3 auf seiner Innenseite zwei Verschlusskappenseitige Haltevorsprünge 6, die einen weiteren Bestandteil des Click-und-Close-Verschlusses bilden. Die Haltevorsprünge 6 sind zweckmäßigerweise vom unteren stirnseitigen Rand des Kappenkörpers entfernt angebracht, so dass der untere Rand des Kappenkörpers eine Schürze ausbildet, die den direkten Blick auf die Haltevorsprünge im Wesentlichen verdeckt.

Die verschlusskappenseitigen Haltevorsprünge 6 ragen in radial einwärtiger Richtung in den vom Kappenkörper 3 umfangenen Innenraum 8 hinein. Ähnlich wie die behälterseitigen Haltevorsprünge 5 weisen die Verschlusskappenseitigen Haltevorsprünge 6 in Umfangsrichtung nur eine örtliche Erstreckung auf, deren Bogenmaß vorzugweise weniger als 1/10 und idealerweise weniger als 1/15 eines Vollkreises beträgt. Bei diesem Ausführungsbeispiel besitzen auch die Verschlusskappenseitigen Haltevorsprünge 6 keine Gewindesteigung.

Die Haltevorsprünge 5 und 6 sind bei diesem Ausführungsbeispiel so aufeinander abgestimmt, dass jeder der Verschlusskappenseitigen Haltevorsprünge 6 den ihm momentan zugeordneten behälterseitigen Haltevorsprung 5 untergreift und vorzugsweise mit ihm formschlüssig verrastet, sobald die Schließposition vollständig erreicht ist, vgl. Fig. 3, die das angesprochene Prinzip illustriert.

Auf diese Art und Weise ergibt sich das von der Fig. 4 gezeigte Zusammenwirken des Behälterhalses mit der Verschlusskappe zum sog. Click-and-Close-Verschluss.

Die Fig. 5 zeigt, welches Problem sich ergibt, wenn man eine solche Verschlusskappe 2 für einen solchen Click-and-Close-Verschluss mit den Mitteln des Standes der Technik einteilig herzustellen versucht, anstatt sie aus zwei nachfolgend aneinander zu montierenden Einzelteilen herzustellen.

In durchgehend schwarzer Farbe gezeichnet und daher gut zu erkennen ist hier die einteilige Verschlusskappe 2 mit ihrem rohrförmigen Kappenkörper 3. Der vom rohrförmigen Kappenkörper 3 umfangene Innenraum 8 der Verschlusskappe wird durch einen Teller 4 in zwei voneinander getrennte Abschnitte unterteilt. Der Teller 4 dient zur Befestigung des nicht gezeigten Stiels, bzw. Schafts, oder geht sogar einstückig in diesen über.

Die zur einteiligen Herstellung zu verwendende Spritzgussform besteht aus einer ersten Formhälfte 9 und einer zweiten Formhälfte 10, wie an der unterschiedlichen Schraffur zu erkennen ist. Zum Ausformen nach hinreichendem Erkalten des Spritzlings müssen die beiden Formhälften in Richtung der Pfeile P parallel zur Längsachse L der Verschlusskappe auseinandergezogen werden. Hierbei tritt das Problem auf, dass die verschlusskappenseitigen Vorsprünge 6 eine Hinterschneidung H ausbilden, die verhindert, dass die Verschlusskappe von der zweiten Formhälfte 10 abgezogen werden kann, vgl. Fig. 5.

Wie dieses Problem erfindungsgemäß gelöst wird, zeigt die Fig. 6.

Der Teller besitzt für jeden Haltevorsprung 6 ein Fenster 11, das in Richtung der Längsachse L der Verschlusskappe mit dem ihm zugeordneten Haltevorsprung 6 fluchtet. Dabei ist die freie Querschnittsfläche des Fensters 11 in Richtung der Längsachse L mindestens genauso groß, wie die Projektionsfläche des ihm vorgeordneten Haltevorsprungs in Richtung der Längsachse L. Im vorliegenden Fall ist die freie Querschnittsfläche des Fensters 11 sogar größer, aus den gleich noch näher darzulegenden Gründen.

An dieser Stelle ist festzuhalten, dass jedes der Fenster 11 sowohl radial als auch umfangsseitig tatsächlich nur eine örtliche Erstreckung aufweist, so dass der Teller 4 überall dort, wo kein Fenster 11 anzutreffen ist, einstückig an dem Kappenkörper 3 angebunden ist.

Wie man gut anhand der Fig. 6 erkennen kann, machen es die Fenster 11 möglich, den ersten Formteil 9 mit Zungen 12 zu versehen, die jeweils durch die ihnen zugeordneten Fenster 11 hindurchgreifen und zumindest den Raum ausfüllen, der durch den zweiten Formteil 10 nicht ausgefüllt werden kann, wenn vermieden werden soll, dass auf Grund der Haltevorsprünge ein Hinterschnitt H entsteht, der das Abziehen der fertig gespritzten Verschlusskappe vom zweiten Formteil 10 verhindert.

Bei näherer Betrachtung der Fig. 6 erkennt man auch, warum zuvor die freie Querschnittsfläche jedes Fensters 11 im vorliegenden Fall größer als die Projektionsfläche des ihm zugeordneten Haltevorsprungs 6 ist - es ist ausgesprochen zweckmäßig, die Zungen 12 der ersten Formhälfte 9 zumindest an ihrer radial einwärtigen Fläche 13 konisch oder keilartig auszuführen, da auf diese Art und Weise eine besonders zuverlässige Dichtpressung mit den entsprechend geformten Gegenflächen 14 der zweiten Formhälfte 10 erreicht werden kann.

Aus dem gleichen Grund ist es besonders zweckmäßig (wenn auch nicht zwingend), auch die jeweils in Umfangsrichtung weisenden Seitenflächen jeder Zunge konisch oder keilartig auszuführen.

Im Ergebnis ist festzuhalten, dass die freie Querschnittsfläche der Fenster 11 zumindest in radialer Richtung größer ist als die Projektionsfläche der Haltevorsprünge 6, während sie idealerweise sogar in radialer Richtung und in Umfangsrichtung größer ist als die Projektionsfläche der Haltevorsprünge 6.

Ferner ist wichtig, dass sich das Fenster 11 nicht zu weit in radial einwärtiger Richtung erstreckt, so dass an dem Teller 4 trotz des oder der Fenster ein ungestörter, in Umfangsrichtung vollständig in sich geschlossener Dichtabschnitt 15 verbleibt. Dieser Dichtabschnitt 15 kann gegen eine entsprechende Gegenfläche am Hals des Kosmetikvorratsbehälters oder am den Hals überlappenden Kragen des Abstreifers gedrückt werden und verschließt den Kosmetikvorratsbehälter dadurch dicht.

Vorzugsweise hat dieser Dichtabschnitt 15 die Gestalt einer in sich geschlossenen Ringscheibe, die zwischen dem Schaftansatz des Tellers 4 und der Projektion der Haltevorsprünge 6 liegt, in einer zur Längsachse (L) der Verschlusskappe orthogonalen Ebene-, bzw. Ebenenschar.

An Hand der vorhergehenden Ausführungen zu den Fig. 5 und 6 lässt sich nun bequem nachvollziehen, was die Fig. 7 und 8 offenbaren.

Die Fig. 7 zeigt einen Schnitt, durch den mit einem Abstreifer 16 bestückten Vorratsbehälter 7, auf dem mit Hilfe des Click-and-Close-Verschlusses eine Verschlusskappe 2 befestigt ist, die einteilig in einen Schaft oder Schaftansatz übergeht.

Gut zu erkennen sind die Haltevorsprünge 5 und 6, die formschlüssig hintereinander fassen und so den am Teller 4 verbliebenen Dichtabschnitt 15 dicht gegen den Kragen 17 des Abstreifers 16 anlegen, der die Stirnfläche 18 des Behälterhalses übergreift.

Gut zu erkennen sind auch die Fenster 11, von denen vorzugsweise zwei Stück an sich diametral gegenüberliegenden Stellen vorgesehen sind.

Die Figur 8 zeigt, was man erkennt, wenn man von der rechten Seite her auf den entlang der Linie C-C in Fig. 7 geführten Schnitt blickt.

Man erkennt hier nochmals deutlicher das Zusammenspiel eines behälterseitigen Haltevorsprungs 5 mit einem verschlusskappenseitigen Haltevorsprung 6. Man sieht insbesondere auch, wie der Verschlusskappenseitige Haltevorsprung 6 eine Rastmulde ausbildet, in die sich die konvexe Kontaktfläche des behälterseitigen Haltevorsprungs 5 einschmiegt, so dass eine formschlüssige Verrastung realisiert ist.

Gut zu erkennen ist auch das dem verschlusskappenseitigen Haltevorsprung 6 zugeordnete Fenster 11.

Die Fig. 9 zeigt ebenfalls einen Schnitt durch den schon von Fig. 7 gezeigten, mit einem Abstreifer 16 bestückten Vorratsbehälter 7, auf dem mit Hilfe des Click-and-Close-Verschlusses eine Verschlusskappe 2 befestigt ist. Die Schnittebene ist allerdings gegenüber der Schnittebene, die die Fig. 7 zeigt, um 90° im die Längsachse (L) gedreht.

Gut zu erkennen ist hier der ungestörte, in diesem Bereich keine Fenster aufweisende Teller 4.

Die Fig. 10 zeigt einen Blick von oben in die von Fig. 7 gezeigte Verschlusskappe hinein. Gut zu erkennen sind die beiden Fenster 11, durch die hindurch die jeweils mit ihnen fluchtenden verschlusskappenseitige Haltevorsprünge 6 zu erkennen sind, deren Projektionsfläche jeweils etwas kleiner ist, als die freie Querschnittsfläche des betreffenden Fensters 11.

Die Fig. 11 zeigt zum Abschluss nochmals eine perspektivische Ansicht auf die zur Erfindung gehörende Verschlusskappe.

Gut zu erkennen ist hier, dass eines der vorzugsweise zwei Fenster 11 und sein Fluchten mit dem in Richtung der Längsachse (L) darunter liegenden Halteabschnitt 6, während das andere Fenster durch den Schnitt weggefallen ist. Ebenfalls gut zu erkennen sind der Dichtabschnitt 15 und die Tatsache, dass der Teller 4 über weitere Bereiche hinweg ungestört ist, also nicht durch ein Fenster unterbrochen wird.

Die Fig. 12 zeigt im Prinzip das gleiche wie die Fig. 11, allerdings in ebener Ansicht von der Seite her.

Hier ist die bevorzugte Ausgestaltungsform der verschlusskappenseitigen Haltevorsprünge 6 besonders gut zu erkennen. Anders als die behälterseitigen Haltevorsprünge 5 sind die verschlusskappenseitigen Haltevorsprünge 6 vorzugsweise nicht als allseitig völlig frei abstehende Flügel ausgestaltet, die nur an einer einzigen Seite angebunden sind. Vielmehr gehen die verschlusskappenseitigen Haltevorsprünge 6 vorzugsweise auf ihrer einen Seite in einen Anschlag 19 für die behälterseitigen Anschlagvorsprünge über, der ein Überdrehen verhindert, durch das die bereits festgesetzte Verschlusskappe 3 wieder frei käme. Der Anschlag 19 gibt eine definierte Schließposition der Verschlusskappe 3 relativ zum Vorratsbehälter 7 vor, so dass die Verschlusskappe 3 und der Vorratsbehälter 7 im vollständig verschlossenen Zustand ohne Weiteres auch dann ein optisch ansprechendes Bild bieten, wenn sie nicht rund sind.

Idealerweise bilden die verschlusskappenseitigen Haltevorsprünge 6 im Wesentlichen die Gestalt eines L aus, das mit seiner einen Seitenflanke an die Innenoberfläche der Verschlusskappe 3 angebunden ist, dessen einer Schenkel den eigentlichen Haltevorsprung ausbildet, der den Haltevorsprung 5 der des Behälters untergreift und dessen anderer Schenkel den besagten Anschlagvorsprung 19 bildet.

Die Fig. 13 und 14 zeigen ein zweites Ausführungsbeispiel der Erfindung.

Das zweite Ausführungsbeispiel unterscheidet sich von dem ersten Ausführungsbeispiel dadurch, dass die verschlusskappen- und die behälterseitigen Haltevorsprünge hier jeweils mit einer Steigung versehen sind, so dass sie nach Art einer Schraube wirken. Abgesehen davon besteht funktionale Identität mit dem ersten Ausführungsbeispiel, so dass das für das erste Ausführungsbeispiel Gesagte auch für dieses zweite Ausführungsbeispiel gilt, soweit nachfolgend nicht etwas anderes gesagt wird.

Die Fig. 12A und 12B zeigen die Fenster 11, die die bereits an Hand der Fig. 6 geschilderte Herstellungsweise zulassen.

Wichtig ist, dass sich die Haltevorsprünge auch dann, wenn sie eine Steigung aufweisen, jeweils nur über einen kleinen Teil des Umfangs erstrecken, vorzugsweise in den Grenzen, die bereits für das erste Ausführungsbeispiel beschrieben worden sind.

Die bereits eingehend beschriebene ringscheibenartige Ausgestaltung des Dichtabschnitts 15, die vorzugsweise gerade auch bei dieser Ausführungsform verwirklicht wird, kann kleiner ausfallen oder evtl. sogar entfallen, wenn der Teller in einen Dichtkegel D übergeht, der durch die Gewindewirkung der Haltevorsprünge 6 fest in den entsprechend ausgebildeten Innenumfang des Abstreifers eingedrückt wird, so, wie das die Fig. 12B illustriert.

### Die unter Beteiligung der erfindungsgemäßen Verschlusskappe rationell herstellbaren erfindungsgemäßen Applikatoren

Die erfindungsgemäße Verschlusskappe ist dazu prädestiniert, beim Bau einstückiger Applikatoren zum Einsatz zu kommen, bei denen die Verschlusskappe, deren Teller, der sich daran anschließende Stiel oder Schaft, sowie der Borstenträger mitsamt seinem Borstenbesatz aus einem einzigen Stück bestehen, das in einem einzigen oder zwei aufeinanderfolgenden Schritten spritzgegossen wird.

### Erster Applikatortyp

Nachfolgend wird zunächst an Hand der Figuren 13 bis 16 ein Ausführungsbeispiel beschrieben, bei dem der einstückige Applikator mit Hilfe eines speziellen Spritzgussverfahrens hergestellt wird, im Rahmen dessen die Borsten mittels Durchschuss durch die Wand des borstentragenden Abschnitts hergestellt werden.

Der erfindungsgemäße einstückige Applikator besteht aus einer erfindungsgemäß ausgebildeten Verschlusskappe 2, die einstückig mit einem Schaft 20 verbunden ist, vgl. Figur 13. Der Schaft 20 besitzt eine Längsachse, die identisch mit der Verschlusskappenlängsachse L ist und daher ebenfalls mit dem Bezugszeichen L gekennzeichnet wird. Der Schaft 20 ist seinerseits in zwei Abschnitte mit unterschiedlicher Funktionalität unterteilt und besteht einstückig aus einem Stielabschnitt 21 und einem borstentragenden Abschnitt 22, vgl. Figur 1. Der Stielabschnitt 21 sorgt für den hinreichenden räumlichen Abstand zwischen dem Borstenbesatz und dem durch die Verschlusskappe 2 gebildeten Griffstück, der erforderlich ist, um dem Applikator das von den Anwenderinnen gewünschte Applikationsverhalten zu verleihen. Der borstentragende Abschnitt 22 dient zur Verankerung des Borstenbesatzes, der den Auftrag des Kosmetikums erlaubt und der vorzugsweise aus mindestens 300 Borsten besteht, die in Fig. 14 nur rudimentär dargestellt sind. Die genannten Abschnitte werden durch ein einheitliches, "Hauptkomponente" genanntes Spritzgussteil 31 gebildet; sie sind also gemeinsam als einstückiges Bauteil ausgebildet, insoweit wird auf die Figur 13 verwiesen, welche die Hauptkomponente 31 zeigt. Eine solche Hauptkomponente 31 lässt sich sehr rationell herstellen. Sobald sie in einem nächsten Verfahrensschritt noch mit dem Borstenbesatz versehen worden ist, ist der Applikator fertig. Einer umständlichen Montage eines Bürstenteils an einen Stiel bedarf es nicht.

Wie die Figuren 13 und 14 zeigen, wird die Verschlusskappe 2 vorzugsweise durch ein an beiden Stirnseiten offenes Rohr gebildet, das idealerweise in Richtung zu seiner dem Borstenbesatz abgewandten Seite hin, einen größer werdenden Durchmesser aufweist. Die Verschlusskappe 2 trägt hier an ihrer dem Applikator zugewandten Seite auf ihrer Innenseite Haltevorsprünge 6, die bei diesem Ausführungsbeispiel hier keine Steigung besitzen.

Als Verbindungsglied zwischen dem Schaft 20, bzw. dessen Stielabschnitt 21 und der Verschlusskappe 2 dient dabei vorzugsweise ein Teller 4. Dieser erstreckt sich im Wesentlichen in radialer Richtung relativ zur Längsachse L und ist so ausgestaltet, wie bereits oben beschrieben. Der Teller ist vorzugsweise so positioniert, dass er den die Verschlusskappe 2 bildenden rohrförmigen Kappenkörper in zwei Abschnitte unterteilt, wobei die Länge des dem Applikator zugewandten Abschnitts vorzugsweise etwa 1/3 der Länge des dem Applikator abgewandten Abschnitts ausmacht. Der Teller 4 hat dabei vorzugsweise eine mittige Telleröffnung 32. Die Telleröffnung 32 ermöglicht, dass ein Formkern durch den Teller hindurchgreifen kann, der sicherstellt, dass der Schaft 20 im Bereich seines Stielabschnitts 21 innen hohl geformt werden kann, und ggf. einen Dichtkegel zum Abdichten gegenüber dem Abstreifer ausbildet, der entsprechende Hohlraum trägt die Bezugsziffer 31.

Der Stielabschnitt 21 ist aber nicht unbedingt auf ganzer Länge hohl ausgeformt. Stattdessen ist er vorzugsweise so gestaltet, dass sein distales, das heißt der Verschlusskappe 2 abgewandtes Ende massiv ausgebildet ist. Vorzugsweise ist der Stielabschnitt 21 mindestens auf einer Länge LL (vgl. Fig. 14) massiv ausgebildet, die mindestens 1/6, besser noch mindestens 1/4 seiner Gesamtlänge ausmacht. Auf diese Art und Weise wird zuverlässig verhindert, dass die im zweiten Schritt zur Ausbildung der Borsten eingespritzte Kunststoffmasse die Sperre im bei kurzen Zykluszeiten noch warmen Stielabschnitt durchbricht und unkontrolliert in Richtung der Verschlusskappe 2 vordringt.

Idealerweise nimmt der Außendurchmesser des Stielabschnitts 21 im Bereich seines distalen, der Verschlusskappe 2 abgewandten Endes ab, auch das ist anhand der Figuren zu erkennen.

An das distale Ende des Stielabschnitts 21 schließt sich einstückig der borstentragende Abschnitt 22 an, wie ihn insbesondere die Figur 13 gut erkennbar macht. Bei dem borstentragenden Abschnitt 22 handelt es sich um ein zunächst innen hohles Rohr, das aus dem gleichen Material besteht wie der Stielabschnitt 21. Die Wandstärke des borstentragenden Abschnitts 22 ist aber im Regelfall geringer, sie beträgt vorzugsweise maximal 60 %, besser weniger als 40 % der Wandstärke des Stielabschnitts 21. Am Übergang zwischen dem Stielabschnitt 21 und dem borstentragenden Abschnitt 22 nimmt die Wandstärke des borstentragenden Abschnitts 22 vorzugsweise nach innen etwas zu, vgl. Fig. 13.

Von dem borstentragenden Abschnitt 22 stehen im Wesentlichen radial nach außen gerichtete Borsten 23 ab, so, wie das die Figur 14 andeutungsweise darstellt. In Wirklichkeit sind die Borstenabstände geringer und die Anzahl der Borsten ist deutlich größer, denn es werden im Regelfall mindestens 300 Borsten der hier in Rede stehenden Art an dem Applikator anzutreffen sein, gelegentlich können sogar mehr als 600 Borsten vorgesehen sein. Der effektive Durchmesser der vorzugsweise im Wesentlichen runden Borsten im Bereich ihres Fußes, liegt typischerweise im Bereich zwischen 0,1 mm und 1 mm, bevorzugt im Bereich zwischen 0,1 mm und 0,4 mm.

Bei den Borsten 23 handelt es sich um gespritzte Borsten, das heißt um Borsten, die ihre Form durch die entsprechende Kavität einer Spritzgussform erhalten haben, in die sie im Regelfall mit hohem Druck eingeschossen sind, worauf gleich noch näher einzugehen ist. Durch das erfindungsgemäße Spritzgießen erhalten die Borsten auch ihre maßgeblichen körperlichen Anwendungseigenschaften, denn bei spritzgegossenen Borsten, die nach dem für die Erfindung maßgeblichen Verfahren hergestellt worden sind, zeigen die die Borsten bildenden Polymerketten eine spezielle Ausrichtung parallel zur Längsachse der Borste.

Mit dem Ausdruck "Borsten" werden hier vorzugsweise solche Auftragsorgane angesprochen, wie in Figur 15 dargestellt. Jede dieser Borsten 23 besitzt vorzugsweise einen im Wesentlichen kegeligen Mantel. Üblicherweise ist ein Kegelwinkel α zwischen 0,5° und 2,5° anzutreffen, vgl. Figur 15. Aufgrund der bereits angesprochenen Ausrichtung der Polymerketten sind diese Borsten im Regelfall besonders flexibel. Sie können daher unter dem Einfluss der bei der Applikation bestimmungsgemäß auftretenden Kräfte typischerweise reversibel so ausgelenkt werden, dass sich ihre Spitze um eine Strecke S aus der Ruheposition entfernt, die mindestens dem dreifachen, und besser noch mindestens dem fünffachen Borstenfußdurchmesser entspricht, ohne dass die Borste dauerhaft verformt wird.

Die Borsten 23 werden dadurch spritzgegossen, dass die borstenbildende Kunststoffmasse unter entsprechend hohem Druck in den Hohlraum 24 des borstentragenden Abschnitts 22 eingespritzt wird. Diese borstenbildende Kunststoffmasse, bei der es sich vorzugsweise um eine Kunststoffmasse handelt, die von jener verschieden ist, aus der die Hauptkomponente 31 gefertigt worden ist, durchbricht die Wand des borstentragenden Abschnitts 22 an all jenen Stellen, an denen sich in radialer Richtung gesehen hinter der borstentragenden Wand des Abschnitts 22 eine leere, borstenbildende Kavität befindet. Sie schießt auf diese Art und Weise in die besagte Kavität ein. Somit entstehen Borsten, die die Wand des borstentragenden Abschnitts 22 durchgreifen und einstückig mit dem massiven Kern in Verbindung stehen, der den Hohlraum 24 des borstentragenden Abschnitts 22 bei einer fertigen Bürste ausfüllt und mit ihm verschweißt, vgl. Figur 14 und 16. Hierdurch verbinden sich die Kunststoffmasse, die die Borsten bildet, und der Kunststoff, der den borstentragenden Abschnitt 22 bildet, sehr innig; es bleiben keine mikroskopisch kleinen Fugen frei, die unter Umständen einer Besiedlung durch Pilze oder Bakterien Vorschub leisten. Idealerweise ist es so, dass die Kunststoffmasse, die die Borsten 23 bildet, aus einem Kunststoff besteht, der elastischer ist und/oder eine geringere Shore-Härte besitzt als der Kunststoff, aus dem die von Figur 1 gezeigte Hauptkomponente 31 des Applikators besteht.

Wie das Herstellungsverfahren für den erfindungsgemäßen Applikator abläuft, lässt sich am besten anhand der Figuren 17, 18 und 19 erkennen.

In einem ersten Verfahrensschritt wird die Hauptkomponente 31 als einstückiges Bauteil gespritzt, wobei beim Spritzen der Verschlusskappe 2 so verfahren wird, wie eingangs anhand der Fig. 6 beschrieben, was allerdings in den Fig. 17 bis 19 zeichnerisch nicht zum Ausdruck kommt. Zu diesem Zweck wird vorzugsweise die von Fig. 17 gezeigte mehrteilige Form verwendet. Die Form besteht aus dem Formhauptteil 25 und dem ersten Schieber 26, der die Fenster 11 so ausbildet, wie in Fig. 6 gezeigt. Die Form besteht darüber hinaus aus dem ersten Formseitenteil 27 zur Ausformung des borstentragenden Abschnitts 22 und dem dem gleichen Zweck dienenden zweiten Schieber 28. Der zweite Schieber 28 wird in dem ersten Formseitenteil 27 dichtend geführt. Beachtenswert ist, dass die Trennfuge zwischen dem Formhauptteil 25 und dem ersten Formseitenteil 27 vorzugsweise in einer Ebene liegt, die den Stielabschnitt 21 dort schneidet, wo er massiv ist. Auf diese Art und Weise kann für eine besonders gute Abdichtung gesorgt werden. In diese Form wird die Kunststoffmasse, die die Hauptkomponente bildet, eingespritzt und zwar vorzugsweise von der Seite her, auf der der erste Schieber 26 liegt.

Sobald diese Kunststoffmasse hinreichend weit abgekühlt ist, wird vorzugsweise zunächst der zweite Schieber 28 gezogen und dann das erste Formseitenteil 27 abgenommen, vgl. Fig. 18. Das erste Formseitenteil 27 ist idealerweise mehrteilig ausgeführt, sodass die einzelnen Bestandteile des Formseitenteils 27 in unterschiedliche Richtungen auseinander gezogen werden können, so, wie das die Pfeile 29 und 30 grob andeuten. Noch weiter wird die Hauptkomponente in diesem Verfahrensstadium vorzugsweise nicht ausgeformt, das heißt, die anderen Komponenten der Form verbleiben in ihrer Position relativ zueinander.

Vorzugsweise werden die Bestandteile der Spritzgussform, die nun die Hauptkomponente noch enthalten, gedreht, um den borstentragenden Abschnitt 22 auf die Seite des Anspritzpunktes zu bringen, um später die ihn umgebende Form mit dem Anspritzpunkt verbinden zu können.

Der durch das Abnehmen des ersten Formseitenteils 27 frei gewordene Bereich der Hauptkomponente wird nun in einen zweiten Formseitenteil 29 eingelegt, so, wie das die Figur 19 zeigt. Dieses zweite Formseitenteil 29 besteht vorzugsweise ebenfalls aus mehreren Bestandteilen, die in radialer Richtung relativ zueinander an die Hauptkomponente herangefahren, bzw. auch wieder von dieser abgehoben werden können. Das Entscheidende ist, dass dieses zweite Formseitenteil 29 mit Kavitäten 30 für die Ausbildung der Borsten ausgerüstet ist, so, wie das die Figur 19 grob vereinfacht darstellt.

Diese Kavitäten 30 sind zunächst noch leer und ihre Mündungen werden zunächst durch die Wand des borstentragenden Abschnitts 22 verlegt. In einem nächsten Schritt wird von der Seite des Pfeils E her die borstenbildende Kunststoffmasse in den Hohlraum 24 des borstentragenden Abschnitts 22 eingespritzt. Die Kunststoffmasse übt von innen her einen derart großen Druck auf die Wand des borstentragenden Abschnitts 22 aus, dass die Kunststoffmasse schließlich die Wand des borstentragenden Abschnitts 22 überall dort durchbricht, wo die Wand die Mündung einer borstenbildenden Kavität 30 überbrückt. Auf diese Art und Weise schießt die Kunststoffmasse in die borstenbildenden Kavitäten ein. Sobald dies geschehen ist, wird gewartet, bis diese zweite Kunststoffmasse so weit erstarrt ist, dass sie ihre Form behält. Dann wird der fertige Applikator komplett ausgeformt.

Das Ausformen geht bei diesem Ausführungsbeispiel so vonstatten, dass das zweite Formseitenteil 29 kuchenstückartig segmentiert ist, sodass die Einzelteile des Formseitenteils 29 in radialer Richtung auseinandergefahren werden können, um so die Borsten abrissfrei ausformen zu können. Sodann wird der erste, entgegen der Darstellung in den Fig. 17 bis 19 nach Maßgabe der Fig. 6 ausgebildete Schieber 26 gezogen. Schließlich wird der fertige Applikator aus dem Formhauptteil ausgeworfen, was dank der eingangs geschilderten Ausgestaltung der Haltevorsprünge unproblematisch vonstattengeht.

Der entscheidende Punkt ist, dass man durch diese Verfahrensweise in einem Zug einen vollständig fertiggestellten Applikator erhält, ohne dass einzelne Komponenten aus der Spritzgussanlage entnommen und zu einer weiteren Station befördert werden müssen, um sie dort zu montieren.

Ein weiteres Ausführungsbeispiel der Erfindung zeigt die Figur 20. Dieses Ausführungsbeispiel entspricht dem ersten, soeben eingehend beschriebenen Ausführungsbeispiel in vollem Umfang, sodass das dort Gesagte auch für dieses zweite Ausführungsbeispiel gilt, sofern sich aus den nachfolgend geschilderten Unterschieden nicht etwas anderes ergibt.

Das zweite Ausführungsbeispiel zeichnet sich dadurch aus, dass bei ihm der Schaft 20 auf ganzer Länge innen hohl ist. Anders als das erste Ausführungsbeispiel besitzt das zweite Ausführungsbeispiel also keinen Trennabschnitt, der massiv ausgeführt ist.

Anders als von Fig. 20 gezeichnet, ist die Verschlusskappe 2 auch bei diesem Ausführungsbeispiel so ausgestaltet, wie eingangs geschildert.

Durch den Entfall des massiven Trennabschnitts lässt sich ein Kanal schaffen, über den die zweite Kunststoffmasse K, die eingespritzt wird, um die Borsten auszubilden, durch den Schaft 20 hindurch bis in den Bereich der Verschlusskappe 2 fließt. Vorzugsweise fließt die zweite Kunststoffmasse K sogar bis in den Bereich des Außenumfangs der Verschlusskappe und bildet dort beispielsweise eine haptisch und/oder optisch besonders ansprechende Grifffläche aus.

Auf diese Art und Weise lässt sich besonders effizient, nämlich in einem Arbeitsgang, mit dem Anspritzen der Borsten, eine besonders vorteilhaft ausgebildete Grifffläche an der Verschlusskappe 2 erzeugen. Dabei muss ggf. unbedingt darauf geachtet werden, dass der dritte Schieber 31, der zur Durchführung des zweiten Spritzgussschritts, bei dem die Borsten entstehen, anstelle des ersten Schiebers 26 eingesetzt wird, die Fenster 11 abdeckt, damit die zweite Kunststoffmasse nicht in den Bereich des Hinterschnitts gelangen kann, der durch Ziehen des ersten Schiebers 26 frei geworden ist, vgl. auch Fig. 6.

### Zweiter Applikatortyp

Der soeben geschilderte einstückige Applikator und das soeben geschilderte "zweischüssige" Spritzgussverfahren zur Herstellung eines insgesamt einstückigen Applikators sind nicht die einzige Möglichkeit für den nutzbringenden Einsatz der eingangs geschilderten Verschlusskappe.

Vielmehr besteht alternativ auch die Möglichkeit eines abgewandelten zweischüssigen Spritzgussverfahrens, das so abläuft, wie sogleich im Anschluss zu schildern ist und einen entsprechenden Applikator hervorbringt. Da sich der soeben beschriebene Applikator und der nun zu beschreibende abgewandelte Applikator nur durch Einzelheiten in Bezug auf ihren Borstenbesatz unterscheiden, gilt das für das vorangehende Ausführungsbeispiel geschilderte auch für das weitere Ausführungsbeispiel, soweit sich aus den nachfolgend geschilderten Unterschieden nichts anderes ergibt.

Es wird wiederum zunächst die von Fig. 21 gezeigte Hauptkomponente 31 gespritzt, die die bereits benannten Funktionsabschnitte ausbildet, einschließlich der erfindungsgemäß gestalteten Verschlusskappe gemäß Fig. 6. Der borstentragende Abschnitt 22 ist nunmehr jedoch als im Regelfall massiver Stab ausgeführt, der zur Verankerung und im Regelfall auch zur Stabilisierung des im nächsten Arbeitsschritt aufzuspritzenden Borstenbesatzes dient, welcher den Auftrag des Kosmetikums erlaubt.

Dabei wird darauf geachtet, dass die Hauptkomponente 31 zwischen ihrem borstentragenden Abschnitt 22 und ihrem Stielabschnitt 21 einen hinreichenden Durchmessersprung aufweist. Als Faustformel gilt, dass der Durchmesser des borstentragenden Abschnitts vor dem Aufspritzen der Borsten weniger als das 0,5-fache des Durchmessers des Stielabschnitts betragen sollte.

Der borstentragende Abschnitt 22 ist beim fertigen Applikator vorzugsweise von einer Hülse aus auf ihn aufgespritztem und vollflächig mit ihm verschweißtem Kunststoff umgeben - eben jenem Kunststoff, der die Borsten bildet. Somit stehen am fertigen Applikator im Wesentlichen radial nach außen gerichtete Borsten 23 ab, so, wie das die Figur 22 andeutungsweise darstellt. In Wirklichkeit sind die Borstenabstände auch geringer und die Anzahl der Borsten ist deutlich größer, es gilt auch insoweit das bereits oben Gesagte.

Bei den Borsten 23 handelt es sich um gespritzte Borsten, das heißt um Borsten, die ihre Form durch die entsprechende Kavität einer Spritzgussform erhalten haben, in die sie im Regelfall mit hohem Druck eingeschossen sind, worauf gleich noch näher einzugehen ist. Durch das erfindungsgemäße Spritzgießen erhalten die Borsten auch ihre maßgeblichen Anwendungseigenschaften, denn bei spritzgegossenen Borsten, die nach dem für die Erfindung maßgeblichen Verfahren hergestellt worden sind, zeigen die die Borsten bildenden Polymerketten eine spezielle Ausrichtung parallel zur Längsachse der Borste. Das setzt in der Regel voraus, dass beim Spritzen der Borsten mit einem entsprechend hohen Einspritzdruck gearbeitet wird. Vorzugsweise ist der Einspritzdruck ≥ 900 bar. Dabei wird jede der borstenformenden Kavitäten vorzugsweise an mehreren Stellen entlüftet, nämlich idealerweise nicht nur am Ende des borstenformenden Kanals, sondern auch zwischen dem Anfang und dem Ende jedes borstenformenden Kanals.

Zur Herstellung dieses zweiten einstückigen Applikatortyps kommt das oben für den ersten Applikatortyp beschriebene Herstellungsverfahren zum Einsatz, allerdings unter Verwendung eines i. d. R. schieberlosen ersten Formseitenteils 27 und abgewandelten Formseitenteils 29. Insoweit ist auf die Figuren 23 bis 25 zu verweisen, die den Unterschied sichtbar machen. Das zweite Formseitenteil besitzt im Bereich des borstentragenden Abschnitts 22 der Hauptkomponente 31 eine Formhautkavität, die einen etwas größeren Innendurchmesser aufweist als der borstentragende Abschnitt 22 der Hauptkomponente. Von dieser Formhauptkavität gehen in radialer Richtung die borstenbildenden Kavitäten ab. Auf diese Art und Weise entsteht durch das Einspritzen der zweiten Kunststoffmasse auf der Außenseite des borstentragenden Abschnitts eine Ummantelung des borstentragenden Abschnitts, von der die Borsten 23 unmittelbar abgehen, ohne zuvor noch eine Wand des borstentragenden Abschnitts 22 zu durchbrechen.

### Dritter Applikatortyp

Schließlich gibt es noch eine dritte Möglichkeit, unter Einsatz der erfindungsgemäßen Verschlusskappe einen neuartigen Applikator herzustellen.

Dieser Applikator besteht durchgehend aus einem einzigen Kunststoffmaterial, von der Verschlusskappe bis zur Borste.

Insoweit wird auf die Fig. 26 verwiesen. Der Applikator besitzt eine Verschlusskappe 2, die so gestaltet ist, wie eingangs beschrieben, und die einstückig in einen Schaft 20 übergeht. Der Schaft 20 besteht seinerseits einstückig aus dem Schaftabschnitt 21 und dem sich ebenfalls einstückig hieran anschließenden borstentragenden Abschnitt 22, vgl. Fig. 26. Der borstentragende Abschnitt 22 mitsamt der Borsten 23, des Stielabschnitts 21, des Tellers 4 und der Verschlusskappe 2 sind gemeinsam "mit einem Schuss" aus ein und demselben Material gespritzt worden, weshalb alles aus einem Stück besteht.

Es hat sich gerade bei dieser Ausführungsform als besonders vorteilhaft erwiesen, für das Spritzgießen einen erhöhten Einspritzdruck von ≥ 900 bar zu wählen. Im Übrigen sollten auch die Borstenkavitäten entsprechend ausgebildet sein, ihr größter Durchmesser sollte um mindestens den Faktor 10, besser den Faktor 15 kleiner sein als ihre größte Erstreckung in Richtung der Borstenlängsachse. Vorzugsweise ist jede der borstenformenden Kavitäten an mehreren, voneinander beabstandeten Stellen belüftet.

Durch das erfindungsgemäße Spritzgießen, insbesondere unter dem genannten, erhöhten Einspritzdruck, erhalten die Borsten auch ihre maßgeblichen Anwendungseigenschaften, denn bei spritzgegossenen Borsten, die nach dem für die Erfindung maßgeblichen Verfahren hergestellt worden sind, zeigen die die Borsten bildenden Polymerketten eine spezielle Ausrichtung parallel zur Längsachse der Borste.

### Bezugszeichenliste

- 1: Kosmetikapplikator
- 2: Verschlusskappe
- 3: rohrförmiger Kappenkörper
- 4: Teller
- 5: Haltevorsprünge, behälterseitig
- 6: Haltevorsprünge, verschlusskappenseitig
- 7: Vorratsbehälter
- 8: Innenraum der Verschlusskappe
- 9: erste Formhälfte
- 10: zweite Formhälfte
- 11: Fenster
- 12: Zunge der ersten Formhälfte
- 13: radial einwärtige Fläche der Zunge
- 14: Gegenfläche der zweiten Formhälfte
- 15: Dichtabschnitt
- 16: Abstreifer
- 17: Kragen des Abstreifers
- 18: Stirnfläche des Behälterhalses
- 19: Anschlag der kappenseitigen Haltevorsprünge
- 20: Schaft
- 21: Stielabschnitt
- 22: borstentragender Abschnitt
- 23: Borsten
- 24: Hohlraum des borstentragenden Abschnitts
- 25: Formhauptteil
- 26: erster Schieber
- 27: erstes Formhauptteil
- 28: zweiter Schieber
- 28*: Pfeil
- 28**: Pfeil
- 29: zweites Formhauptteil
- 30: Kavitäten für das Ausbilden der Borsten
- 31: Hauptkomponente
- 31a: dritter Schieber
- 32: Telleröffnung
- 33: Hohlraum des Schafts
- B: Bogen
- P: Bewegungspfeil Spritzgussform
- H: Hinterschneidung
- D: Dichtkegel
- S: Auslenkung der Borste aus der Ruheposition
- E: Einspritzpfeil
- K: zweite Kunststoffmasse
- AS: Außendurchmesser des Stielabschnitts
- AB: Außendurchmesser des borstentragenden Abschnitts
- L: Längsachse des Applikators
- α: Kegelwinkel

## Patentansprüche

1. Aus Kunststoff spritzgegossene Verschlusskappe (2) mit einem rohrförmigen Kappenkörper (3) mit einer Längsachse (L), der einstückig in einen sich zumindest überwiegend radial erstreckenden Teller (4) übergeht, wobei der rohrförmige Kappenkörper (3) an seinem Innenumfang mindestens einen Haltevorsprung (6) besitzt, der radial nach innen in den vom Kappenkörper (3) umfangsseitig umgrenzten Innenraum (8) hineinragt und dadurch von der dem Haltevorsprung zugewandten Stirnöffnung des rohrförmigen Kappenkörpers (3) her gesehen einen Hinterschnitt bildet, **dadurch gekennzeichnet, dass** der Teller (4)einstückig in einen Schaft (20), der einen Applikator trägt, übergeht oder dass der Teller (4) einstückig in eine Kupplung zum Ankuppeln eines Schafts, der einen Applikator trägt, übergeht und dass der Teller (4) ein dem mindestens einen Haltevorsprung (6) zugeordnetes Fenster (11) aufweist, durch das von der dem Haltevorsprung (6) abgewandten Stirnöffnung des rohrförmigen Kappenkörpers (3) her Zugang zu dem Hinterschnitt besteht und das Fenster in Richtung der Längsachse (L) der Verschlusskappe (2) mit dem ihm zugeordneten Haltevorsprung (6) fluchtet.

2. Aus Kunststoff spritzgegossene Verschlusskappe (2) nach Anspruch 1, **dadurch gekennzeichnet, dass** die Querschnittsfläche des Fensters (11) größer ist als die Projektionsfläche des ihm zugeordneten Haltevorsprungs (6) in Richtung der Längsachse (L).

3. Aus Kunststoff spritzgegossene Verschlusskappe (2) nach Anspruch 1 und 2, **dadurch gekennzeichnet, dass** der Teller (4) den rohrförmigen Kappenkörper (3) in zwei Abschnitte unterteilt, von denen jeder die Gestalt eines stirnseitig offenen Rohrs besitzt.

4. Kosmetikapplikator (1), insbesondere in Gestalt eines Mascaraapplikators, mit einer eine Grifffläche ausbildenden Verschlusskappe (2) nach einem der Ansprüche 1 bis 3 zum dichten Verschließen eines Kosmetikvorratsbehälters (7), die einstückig in einen von ihr abstehenden Schaft (20) übergeht, der seinerseits einstückig einen Stielabschnitt (21) und einen borstentragenden Abschnitt (22) ausbildet, wobei der borstentragende Abschnitt (22) als solcher innen hohl ausgebildet ist und gespritzte Borsten (23) trägt, die durch die Wand des borstentragenden Abschnitts (22) hindurch integral mit einem den borstentragenden Abschnitt (22) innen auskleidenden oder ausfüllenden Kunststoffkern verbunden sind, wobei die Verschlusskappe (2) und der Schaft (20) vorzugsweise aus einem anderen Kunststoffmaterial bestehen als der Kunststoffkern innerhalb des borstentragenden Abschnitts (22) und die Borsten (23) .

5. Kosmetikapplikator (1) nach Anspruch4, **dadurch gekennzeichnet, dass** der Hohlraum (24) des borstentragenden Abschnitts (22) an der der Verschlusskappe (2) abgewandten Stirnseite des borstentragenden Abschnitts (22) stirnseitig nach außen offen ist.

6. Kosmetikapplikator (1) nach einem der Ansprüche 4 oder 5, **dadurch gekennzeichnet, dass** der borstentragende Abschnitt (22) eine zumindest im Wesentlichen konstante Wandstärke von ≤ 0,3 mm und idealerweise von ≤ 0,25 mm aufweist und der Stielabschnitt (21) in seinem hohlen Bereich vorzugsweise eine Wandstärke von ≤ 2 mm aufweist.

7. Kosmetikapplikator (1) nach einem der Ansprüche 4 bis 6, **dadurch gekennzeichnet, dass** der Stielabschnitt (21) zumindest teilweise hohl ist und einen Trennabschnitt aufweist, der seinen Hohlraum dicht von dem Hohlraum (24) des borstentragenden Abschnitts (22) abtrennt.

8. Kosmetikapplikator (1) nach einem der Ansprüche 4 bis 7, **dadurch gekennzeichnet, dass** der Stielabschnitt (21) an seinem, dem borstentragenden Abschnitt zugewandten Ende entlang eines Trennabschnitts, der ca. 1/5 bis 1/2 seiner Gesamtlänge ausmacht, massiv ist.

9. Kosmetikapplikator (1) nach einem der Ansprüche 4 bis 8, **dadurch gekennzeichnet, dass** sich die Wandstärke des borstentragenden Abschnitts (22) unmittelbar vor dem Übergang des borstentragenden Abschnitts (22) in den Stielabschnitt (21) vergrößert, vorzugsweise so, dass sich die Wandstärke des borstentragenden Abschnitts (22) nach innen hin vergrößert.

10. Kosmetikapplikator (1) nach einem der Ansprüche 4 bis 9, **dadurch gekennzeichnet, dass** der Schaft (20) durchgängig innen hohl ist und einen Kanal bildet, über den die in das Innere des Borstenträgerabschnitts (22) zum Zwecke der Herstellung der Borsten eingespritzte Kunststoffmasse bis in den Bereich der Verschlusskappe (2), vorzugsweise bis in den Bereich des Außenumfangs der Verschlusskappe, fließen kann.

11. Kosmetikapplikator (1), insbesondere in Gestalt eines Mascaraapplikators, mit einer eine Grifffläche ausbildenden Verschlusskappe (2) nach einem der Ansprüche 1 bis 3 zum dichten Verschließen eines Kosmetikvorratsbehälters (7), die in einen von ihr abstehenden Schaft (20) übergeht, der in einem borstentragenden Abschnitt (22) endet, welcher nach außen von ihm abstehende Borsten (23) aufweist, **dadurch gekennzeichnet, dass** der borstentragende Abschnitt (22) als massiver Stift ausgeführt ist, der zumindest entlang seines Umfangs und vorzugsweise auch an seiner Stirnseite von einer mit ihm verschweißten Hülse umgeben ist, die die Borsten ausbildet, wobei die Verschlusskappe (2) und der Schaft (20), der den Stielabschnitt (21) und den borstentragenden Abschnitt (22) umfasst, einstückig und einstofflich aus einem ersten Kunststoffmaterial bestehen und die Hülse und ihre Borsten einstückig und einstofflich aus einem zweiten Kunststoffmaterial bestehen.

12. Kosmetikapplikator (1), insbesondere in Gestalt eines Mascaraapplikators, mit einer eine Grifffläche ausbildenden Verschlusskappe (2) nach einem der Ansprüche 1 bis 3 zum dichten Verschließen eines Kosmetikvorratsbehälters (7), die einstückig in einen von ihr abstehenden Schaft (20) übergeht, der seinerseits einstückig einen Stielabschnitt (21) und einen borstentragenden Abschnitt (22) ausbildet, wobei der borstentragende Abschnitt 822) einstückig in nach außen von ihm abstehende Borsten (23) übergeht, wobei der gesamte Kosmetikapplikator (1) in einem einzigen Arbeitsschritt spritzgegossen worden ist.

13. Kosmetikapplikator (1) nach einem der vorhergehenden Ansprüche, **dadurch gekennzeichnet, dass** die Verschlusskappe so gestaltet ist, dass sie in Zusammenwirken mit einem entsprechenden behälterseitigen Gegenstück einen Applikatorschnellverschluss bildet, der als Bajonettverschluss oder als ein ein- oder vorzugsweise mehrgängiges Kurzgewinde ausgestaltet und so ausgelegt ist, dass der oder die Haltevorsprünge der Verschlusskappe und der oder die Haltevorsprünge des Behälters mit einer Drehbewegung ≤ einer 3/8 Umdrehung und besser noch mit einer Drehbewegung ≤ einer 1/4 Umdrehung von einer vollständig geschlossenen Position in eine die Verschlusskappe in Richtung der Applikatorlängsachse nicht mehr am Behälter festgelegte Position überführt werden können.

## Claims

1. An injection-molded plastic closure cap (2), comprising a tubular cap body (3) with a longitudinal axis (L), which transitions integrally into a plate (4) that extends at least predominantly in a radial direction, wherein the tubular cap body (3), on its inner circumference, has at least one retaining projection (6) that protrudes radially inward into the inner space (8) that is circumferentially delimited by the cap body (3), and, as a result, forms an undercut when viewed from the end opening of the tubular cap body (3) facing towards the retaining projection, **characterized in that** the plate (4) transitions integrally into a shaft (20) which supports an applicator, or that the plate (4) transitions integrally into a coupling means for coupling thereto a shaft that supports an applicator, and that the plate (4) has a window (11) that is associated with the at least one retaining projection (6) and through which access is provided to the undercut from the end opening of the tubular cap body (3) facing away from the retaining projection (6), and the window is aligned with the retaining projection (6) associated with it, in the direction of the longitudinal axis (L) of the closure cap (2).

2. The injection-molded plastic closure cap (2) according to claim 1, **characterized in that** the cross-sectional area of the window (11) is greater than the projected area of the retaining projection (6) associated therewith, in the direction of the longitudinal axis (L).

3. The injection-molded plastic closure cap (2) according to claim 1 and 2, **characterized in that** the plate (4) divides the tubular cap body (3) into two portions, each of which has the shape of a tube that is open at an end face.

4. A cosmetics applicator (1), particularly in the form of a mascara applicator, with a closure cap (2) according to any one of the claims 1 to 3, which forms a grip surface, for tightly sealing a cosmetics storage container (7), which cap transitions integrally into a shaft (20) protruding from it, which in turn integrally forms a stem portion (21) and a bristle-carrying portion (22), wherein the bristle-carrying portion (22) as such is configured to be hollow inside and carries injection-molded bristles (23) which, through the wall of the bristle-carrying portion (22), are integrally connected to a plastic core that lines or fills the bristle-carrying portion (22) inside, wherein the closure cap (2) and the shaft (20) are preferably composed of a different plastic material than the plastic core within the bristle-carrying portion (22) and the bristles (23).

5. The cosmetics applicator (1) according to claim 4, **characterized in that** the cavity (24) of the bristle-carrying portion (22), at the end face of the bristle-carrying portion (22) facing away from the closure cap (2), is open towards the outside at an end face.

6. The cosmetics applicator (1) according to any one of the claims 4 or 5, **characterized in that** the bristle-carrying portion (22) has an at least substantially constant wall thickness of ≤ 0.3 mm and ideally of ≤ 0.25 mm, and the stem portion (21), in its hollow region, preferably has a wall thickness of ≤ 2 mm.

7. The cosmetics applicator (1) according to any one of the claims 4 to 6, **characterized in that** the stem portion (21) is at least partially hollow and has a dividing portion that separates its cavity tightly from the cavity (24) of the bristle-carrying portion (22).

8. The cosmetics applicator (1) according to any one of the claims 4 to 7, **characterized in that** the stem portion (21), at the end thereof facing towards the bristle-carrying portion, is massive along a dividing portion, which amounts to approx. 1/5 to 1/2 of its total length.

9. The cosmetics applicator (1) according to any one of the claims 4 to 8, **characterized in that** the wall thickness of the bristle-carrying portion (22) increases directly before the transition of the bristle-carrying portion (22) into the stem portion (21), preferably in such a manner that the wall thickness of the bristle-carrying portion (22) increases towards the inside.

10. The cosmetics applicator (1) according to any one of the claims 4 to 9, **characterized in that** inside, the shaft (20) is hollow all the way through and forms a conduit through which the plastic compound, which is injected into the inside of the bristle-carrying portion (22) for the purpose of producing the bristles, can flow into the region of the closure cap (2), preferably into the region of the outer circumference of the closure cap.

11. A cosmetics applicator (1), particularly in the form of a mascara applicator, with a closure cap (2) according to any one of the claims 1 to 3, which forms a grip surface, for tightly sealing a cosmetics storage container (7), which cap transitions integrally into a shaft (20) that protrudes from it and ends in a bristle-carrying portion (22) having bristles (23) protruding from it towards the outside, **characterized in that** the bristle-carrying portion (22) is configured as a solid pin, which, at least along its circumference and preferably also on its end face, is covered by a sleeve that is welded thereto and forms the bristles, wherein the closure cap (2) and the shaft (20), which includes the stem portion (21) and the bristle-carrying portion (22), are composed, integrally and with a single material, of a first plastic material, and the sleeve and its bristles are composed, integrally and with a single material, of a second plastic material.

12. A cosmetics applicator (1), particularly in the form of a mascara applicator, with a closure cap (2) according to any one of the claims 1 to 3, which forms a grip surface, for tightly sealing a cosmetics storage container (7), which cap transitions integrally into a shaft (20) protruding from it, which in turn integrally forms a stem portion (21) and a bristle-carrying portion (22), wherein the bristle-carrying portion (22) transitions integrally into bristles (23) protruding from it, wherein the entire cosmetics applicator (1) has been injection-molded in a single process step.

13. The cosmetics applicator (1) according to any one of the preceding claims, **characterized in that** the closure cap is configured in such a way that, in cooperation with a corresponding container-side counterpart, it forms a quick-fastening applicator closure, which is configured as a bayonet closure or as a single- multi-start short thread and designed such that the retaining projection or projections of the closure cap and the retaining projection or projections of the container can be transferred from a fully closed position into a position no longer fixing the closure cap to the container in the direction of the longitudinal applicator axis by means of a rotary movement ≤ 3/8 of a turn and, better yet, with a rotary movement ≤ 1/4 of a turn.

## Revendications

1. Capuchon de fermeture (2) coulé par injection en matière plastique, comportant un corps de capuchon (3) tubulaire avec un axe longitudinal (L) qui se transforme d'un seul tenant en une assiette (4) qui s'étend majoritairement radialement, le corps de capuchon (3) tubulaire possédant à sa périphérie intérieure au moins une saillie de retenue (6) qui pénètre radialement vers l'intérieur dans le volume intérieur (8) délimité du côté périphérie par le corps de capuchon (3) et qui constitue ainsi une contre-dépouille vue depuis l'ouverture frontale du corps de capuchon (3) tubulaire tournée vers la saillie de retenue,
**caractérisé en ce que**
l'assiette (4) se transforme d'un seul tenant en une queue (20) qui porte un applicateur, ou **en ce que**
l'assiette (4) se transforme d'un seul tenant en un accouplement pour accoupler une queue portant un applicateur, et **en ce que** l'assiette (4) présente une fenêtre (11) associée à ladite au moins une saillie (6) et permettant un accès à la contre-dépouille depuis l'ouverture frontale du corps de capuchon (3) tubulaire détournée de la saillie de retenue (6), ladite fenêtre étant en alignement avec la saillie de retenue (6) qui lui est associée en direction de l'axe longitudinal (L) du capuchon de fermeture (2).

2. Capuchon de fermeture (2) coulé par injection en matière plastique selon la revendication 1,
**caractérisé en ce que**
la surface de section transversale de la fenêtre (11) est plus grande que la surface de projection de la saillie de retenue (6) qui lui est associée, en direction de l'axe longitudinal (L).

3. Capuchon de fermeture (2) coulé par injection en matière plastique selon la revendication 1 et 2,
**caractérisé en ce que**
l'assiette (4) subdivise le corps de capuchon (3) tubulaire en deux portions dont chacune possède la forme d'un tube ouvert du côté frontal.

4. Applicateur cosmétique (1), en particulier sous la forme d'un applicateur de mascara, comportant un capuchon de fermeture (2) selon l'une des revendications 1 à 3 formant une surface de préhension et destiné à refermer de façon étanche un réservoir à produit cosmétique (7), ledit capuchon se transformant d'un seul tenant en une queue (20) faisant saillie de celui-ci et formant à son tour d'un seul tenant une partie tige (21) et une partie porte-poils (22), la partie porte-poils (22) étant réalisée en tant que telle de façon creuse à l'intérieur et portant des poils injectés (23) qui, à travers la paroi de la partie porte-poils (22), sont reliés intégralement à un noyau en matière plastique qui habille ou remplit à l'intérieur la partie porte-poils (22), le capuchon de fermeture (2) et la queue (20) étant constitués de préférence en une matière plastique autre que celle du noyau en matière plastique à l'intérieur de la partie porte-poils (22) et des poils (23).

5. Applicateur cosmétique (1) selon la revendication 4,
**caractérisé en ce que**
le creux (24) de la partie porte-poils (22) est ouvert vers l'extérieur du côté frontal sur le côté frontal de la partie porte-poils (22) détourné du capuchon de fermeture (2).

6. Applicateur cosmétique (1) selon l'une des revendications 4 ou 5,
**caractérisé en ce que**
la partie porte-poils (22) présente une épaisseur de paroi au moins sensiblement constante ≤ 0,3 mm et idéalement ≤ 0,25 mm, et la partie tige (21) présente dans sa zone creuse de préférence une épaisseur de paroi ≤ 2 mm.

7. Applicateur cosmétique (1) selon l'une des revendications 4 à 6,
**caractérisé en ce que**
la partie tige (21) est au moins partiellement creuse et comprend une portion de séparation qui sépare son creux de façon étanche vis-à-vis du creux (24) de la partie porte-poils (22).

8. Applicateur cosmétique (1) selon l'une des revendications 4 à 7,
**caractérisé en ce que**
à son extrémité tournée vers la partie porte-poils, la partie tige (21) est massive le long d'une portion de séparation qui fait environ 1/5 à ½ de sa longueur totale.

9. Applicateur cosmétique (1) selon l'une des revendications 4 à 8,
**caractérisé en ce que**
l'épaisseur de paroi de la partie porte-poils (22) augmente immédiatement en avant de la transition de la partie porte-poils (22) en la partie tige (21), de préférence de telle sorte que l'épaisseur de paroi de la partie porte-poils (22) augmente vers l'intérieur.

10. Applicateur cosmétique (1) selon l'une des revendications 4 à 9,
**caractérisé en ce que**
la queue (20) est en continu creuse à l'intérieur et constitue un canal via lequel la pâte plastique injectée dans l'intérieur de la partie porte-poils (22) dans le but de réaliser les poils peut s'écouler jusque dans la zone du capuchon de fermeture (2), de préférence jusque dans la zone de la périphérie extérieure du capuchon de fermeture.

11. Applicateur cosmétique (1) en particulier sous la forme d'un applicateur de mascara, comportant un capuchon de fermeture (2) selon l'une des revendications 1 à 3 formant une surface de préhension et destiné à refermer de façon étanche un réservoir à produit cosmétique (7), ledit capuchon se transformant en une queue (20) faisant saillie de celui-ci et se terminant par une partie porte-poils (22) qui présente des poils (23) faisant saillie de celle-ci vers l'extérieur,
**caractérisé en ce que**
la partie porte-poils (22) est réalisée sous forme de tige massive qui est entourée, au moins le long de sa périphérie et de préférence également sur son côté frontal, par une douille assemblée par soudage avec ladite tige et formant les poils, le capuchon de fermeture (2) et la queue (20) munie de la partie tige (21) et de la partie porte-poils (22) étant constitués d'un seul tenant et d'une seule matière constituée d'une première matière plastique, et la douille et ses poils sont constitués d'un seul tenant et d'une seule matière constituée d'une seconde matière plastique.

12. Applicateur cosmétique (1), en particulier sous la forme d'un applicateur de mascara, comportant un capuchon de fermeture (2) selon l'une des revendications 1 à 3 formant une surface de préhension et destiné à refermer de façon étanche un réservoir à produit cosmétique (7), ledit capuchon se transformant d'un seul tenant en une queue (20) constituant à son tour d'un seul tenant une partie tige (21) et une partie porte-poils (22), la partie porte-poils (22) se transformant d'un seul tenant en poils (23) faisant saillie de celle-ci vers l'extérieur, l'ensemble de l'applicateur cosmétique (1) ayant été coulé par injection en une seule passe de travail.

13. Applicateur cosmétique (1) selon l'une des revendications précédentes,
**caractérisé en ce que**
le capuchon de fermeture est conçu de telle sorte qu'en coopération avec un élément complémentaire correspondant côté réservoir, il forme une fermeture rapide d'applicateur qui est conçue sous forme de fermeture à baïonnette ou sous forme de filetage court de préférence à une seule ou à plusieurs spires et qui est réalisée de telle sorte que la ou les saillies de retenue du capuchon de fermeture et la ou les saillies de retenue du réservoir peuvent être transférées depuis une position complètement fermée jusque dans une position qui n'immobilise plus le capuchon de fermeture en direction de l'axe longitudinal de l'applicateur, par un mouvement de rotation ≤ à 3/8 de tour et encore mieux par un mouvement de rotation ≤ à ¼ de tour.
